# FASCICULE DE BREVET EUROPEEN

(11) **EP 4 460 611 B1**
(45) Date de publication et mention de la délivrance du brevet: **05.11.2025**
(21) Numéro de dépôt: 23703259.4
(22) Date de dépôt: 03.01.2023
(51) Int. Cl.: E06B 1/02, E06B 1/34, E06B 9/17, E06B 1/32, E06B 9/40

(54) **CADRE ISOLANT POUR RECEVOIR UNE MENUISERIE**
ISOLIERENDER RAHMEN FÜR DIE AUFNAHME EINES FENSTERS
INSULATED FRAME FOR RECEIVING A WINDOW FRAME

(30) Priorité: 07.01.2022 FR 2200106
(43) Date de publication de la demande: 13.11.2024
(73) Titulaire: Eliosta, 33000 Bordeaux (FR)
(72) Inventeur: HOANG, Olivier, 33430 Bazas (FR)
(74) Mandataire: Plasseraud IP
(86) Numéro de dépôt international: PCT/FR2023/050006
(87) Numéro de publication internationale: WO 2023/131756

(56) Documents cités:
- DE-U1- 29 809 053
- FR-A1- 2 233 482
- US-A1- 2008 271 394

## Description

### Domaine technique

La présente invention concerne un cadre isolant connecté destiné à recevoir une menuiserie et à réaliser une jonction avec la paroi isolante installée en applique extérieure. La présente invention concerne plus précisément un cadre isolant connecté destiné à être installé autour d'une ouverture aménagée dans un mur de bâtiment, en applique extérieure sur la façade d'un bâtiment. Le cadre de la présente invention est particulièrement adapté pour être équipé d'équipements complémentaires tels que par exemple un volet roulant, des volets battants, un store/moustiquaire, une balustrade, un barreaudage, un détecteur d'intrusion, une alarme.

### Technique antérieure

Il est connu d'utiliser un précadre monobloc pour y installer une menuiserie extérieure, telle que fenêtres, portes-fenêtres dans une ouverture aménagée dans un mur.

Le mur d'un bâtiment comporte généralement une paroi structurelle, dit le gros-œuvre réalisée dans un matériau dur tel que du béton armé, des briques ou des parpaings, recouverts d'un parement. Dans le cas d'une isolation thermique extérieure, une paroi isolante qui est constituée d'un matériau isolant est prise en sandwich entre le gros œuvre et le parement.

Les précadres de l'état de la technique sont constitués principalement de profilés métalliques formant un cadre rectangulaire dont les dimensions sont adaptées aux dimensions de l'ouverture.

Pour réaliser la liaison entre le gros œuvre et la menuiserie, le précadre peut être fixé à l'intérieur de l'ouverture et fixé dans le gros-œuvre. La menuiserie est ensuite fixée sur le précadre. Selon un autre exemple de réalisation, le précadre est fixé sur l'extérieur du bâtiment du gros œuvre, autour de l'ouverture. La menuiserie est ensuite fixée sur le précadre. Les précadres sont généralement assemblés sur place.

Quelle que soit la technique de pose du précadre, il est nécessaire de réaliser des opérations d'habillage en plusieurs étapes autour du précadre de manière à rendre invisible le précadre d'une part et d'autre part, d'isoler thermiquement autour du précadre et de la menuiserie. Ces opérations sont fastidieuses, longues et coûteuses. En outre, les précadres métalliques favorisent les ponts thermiques avec le gros œuvre car ils sont directement exposés aux éléments climatiques. En outre, ils sont difficilement adaptables aux constructions existantes.

Par ailleurs, les précadres existants ne sont généralement pas munis de caisson de volet roulant. C'est souvent un élément posé indépendamment de la pose du précadre, ce qui complexifie l'installation de l'ensemble. Lors de l'installation du volet, le caisson est généralement encastré dans la partie supérieure de l'ouverture. Une telle structure diminue d'une part la surface vitrée, et d'autre part offre un volume de coffre limité. En outre, le volume intérieur du caisson étant en contact avec l'air extérieur, favorise également la présence de ponts thermiques. Par ailleurs, il est difficile d'accéder au caisson de logement pour remplacer le tablier ou réparer le mécanisme d'entraînement en cas de panne.

Le caisson peut être également installé en saillie depuis un côté intérieur du bâtiment, tourné vers l'intérieur du bâtiment. Une telle configuration ne permet pas non plus une isolation thermique optimale et l'air extérieur peut le traverser, entraînant l'apparition de courants d'air à l'intérieur du bâtiment. En outre, la présence du bloc contenant le volet et le caisson présente un aspect inesthétique.

Les précadres existants ne disposent pas de la possibilité de sélectionner un habillage extérieur aux formes variées permettant d'améliorer la qualité architecturale du bâtiment. Les précadres pour les bâtiments à usage d'habitation ont un aspect extérieur semblable à ceux pour les bâtiments à usage professionnel.

Enfin, les précadres existants ne sont pas équipés de systèmes de sécurité pour assurer la fonction d'anti-intrusion et de télésurveillance.

Le document DE 298 09 053 U1 montre un cadre isolant comprenant un châssis formant un premier cadre rectangulaire et une façade composée d'une structure porteuse et d'un habillage.

La présente invention vise à remédier aux inconvénients de l'art antérieur en proposant un cadre isolant connecté avec caisson de volet roulant isolé, destiné à habiller les entourages d'une ouverture, conçu pour être installé facilement et correctement tout en assurant une isolation thermique optimale du bâtiment, en améliorant de manière significative l'étanchéité à l'air et la réduction des ponts thermiques.

Un autre objet de l'invention est de proposer une nouvelle structure de cadre isolant offrant un volume de caisson plus important afin de pouvoir intégrer un ou plusieurs systèmes d'occultation tels qu'un store ou un vénitien.

Un autre objet de l'invention est de proposer un cadre isolant doté d'une façade de finition amovible, rendant possible le changement de décoration après l'installation du précadre.

Un autre objet de l'invention est de proposer un cadre isolant qui permet d'assurer la fonction d'anti-intrusion et de télésurveillance, en équipant le cadre d'un système de détection d'intrusion.

Un autre objet de l'invention est de proposer un cadre isolant permettant un pré montage en atelier pour faciliter l'installation sur chantier par un assemblage aisé des différents éléments préfabriqués.

### Résumé

La présente invention vient améliorer la situation.

Il est proposé un cadre isolant adapté pour recevoir une menuiserie pour une ouverture ménagée dans une paroi structurelle d'un bâtiment, ledit cadre isolant comprenant :
- un châssis comprenant une traverse supérieure, une traverse inférieure, deux montants latéraux verticaux, chacun des montants latéraux s'étendant entre la traverse supérieure et la traverse inférieure pour former un premier cadre rectangulaire,
- une façade composée d'une structure porteuse et d'un habillage, la structure porteuse comprenant une partie supérieure, une partie inférieure et deux parties verticales latérales, chacune des parties verticales latérales s'étendant entre la partie supérieure et la partie inférieure pour former un second cadre rectangulaire, la façade étant destinée à être fixée sur la face avant du châssis orientée vers l'extérieur du bâtiment en recouvrant entièrement la face avant du châssis;
- le châssis comprenant une paroi horizontale et une paroi verticale s'étendant entre les deux montants verticaux latéraux de sorte que la traverse supérieure, les montants latéraux, la paroi horizontale, la partie horizontale supérieure et la paroi verticale forment un caisson de logement d'un volet roulant, la traverse inférieure, les montants latéraux et la paroi horizontale formant un cadre support configuré pour être appliqué contre le pourtour de l'ouverture sur la face avant de la paroi structurelle orientée vers l'extérieur du bâtiment.

De plus, l'habillage est réalisé dans un matériau isolant thermique, et le cadre comprend en outre des plaques d'isolation thermique fixées dans le caisson de logement, sur la traverse inférieure, les montants verticaux latéraux, et la paroi horizontale du châssis, et des plaques d'isolation thermique fixées respectivement sur les parties verticales latérales, la partie supérieure et la partie inférieure de la structure porteuse de la façade.

Selon un autre mode de réalisation, le cadre comprend en outre un système de détection d'intrusion et de télésurveillance placé dans le caisson de logement, ledit système étant connecté à un réseau de communication au moyen d'une liaison de communication sans fil ou filaire.

De préférence, le châssis présente une face avant et une face arrière, ladite face arrière comprenant des surfaces d'appui destinées à être appliquées et fixées sur une face avant de la paroi structurelle orientée vers l'extérieur du bâtiment autour de l'ouverture.

Avantageusement, les surfaces d'appui comprennent des orifices pré-percés aptes à être positionnés en regard des orifices pré-percés réalisés sur le pourtour de l'ouverture de la paroi structurelle pour la fixation du châssis sur la paroi structurelle par des éléments de fixation.

Selon un autre mode de réalisation, le châssis comprend des goussets métalliques positionnés respectivement sur les montants latéraux et la traverse inférieure.

Selon encore un autre mode de réalisation, la paroi horizontale comprend une paroi fixe et une paroi amovible qui forme une trappe de visite permettant de former une ouverture d'accès au caisson de volet roulant.

Selon un mode de réalisation, le cadre comprend un système d'accrochage pour accrocher un bord transversal de la paroi amovible sur un bord transversal de la paroi fixe et un système de fixation pour fixer les bords latéraux de la paroi amovible aux montants latéraux.

De préférence, la paroi amovible est reliée aux montants latéraux par deux câbles de sécurité pour retenir la paroi amovible lorsqu'elle est en position ouverte.

Selon un mode de réalisation, un bord de chaque montant vertical du châssis comprend une encoche s'étendant dans une direction verticale pour former un logement destiné à recevoir une coulisse du volet roulant.

De préférence, le cadre comprend des éléments de rupture de pont thermique interposés entre le châssis et la façade.

### Brève description des dessins

D'autres caractéristiques, détails et avantages apparaîtront à la lecture de la description détaillée ci-après, et à l'analyse des dessins annexés, sur lesquels :
Fig. 1
   [Fig. 1] montre une vue en perspective d'un cadre isolant selon un mode de réalisation installé sur un mur d'un bâtiment.
**Fig. 2A**
   [Fig. 2A] montre une vue de profil en coupe du cadre de la figure 1
**Fig. 2B**
   [Fig. 2B] montre une vue en perspective en coupe du cadre de la figure 1
**Fig. 3A**
   [Fig. 3A] montre une vue éclatée de la façade du cadre selon un mode de réalisation selon une vue depuis l'extérieur du bâtiment.
**Fig. 3B**
   [Fig. 3B] montre une vue éclatée de la façade du cadre selon un mode de réalisation selon une vue depuis l'intérieur du bâtiment.
**Fig. 4**
   [Fig. 4] montre une vue éclatée du cadre selon un mode de réalisation selon une vue depuis l'extérieur du bâtiment.
**Fig. 5**
   [Fig. 5] montre une vue éclatée du cadre selon un mode de réalisation selon une vue depuis l'intérieur du bâtiment.
**Fig. 6**
   [Fig. 6] montre une vue en perspective du châssis selon un mode de réalisation avec la paroi horizontale amovible qui forme la trappe de visite dans une position détachée du caisson de volet roulant.
**Fig. 7**
   [Fig. 7] montre une vue en perspective de la partie supérieure du châssis.
**Fig. 8**
   [Fig. 8] montre une autre vue en perspective du châssis selon un mode de réalisation sans la partie inférieure.
**Fig. 9**
   [Fig. 9] montre une vue en perspective de la paroi horizontale amovible qui forme la trappe de visite du caisson de volet roulant.
**Fig. 10**
   [Fig. 10] montre une vue agrandie d'une zone de la partie supérieure du châssis de la figure 7.
**Fig. 11**
   [Fig. 11] montre une partie du caisson de volet roulant avec les trois plaques d'isolation thermique positionnées dans le caisson.
**Fig. 12**
   [Fig. 12] montre une autre vue en perspective du châssis selon un mode de réalisation.

### Description des modes de réalisation

Dans la suite de la description qui suit, les termes relatifs à une position sont pris en référence à un mur d'un bâtiment.

En référence aux figures 1, 2A et 2B, un mur 2 de bâtiment doté d'une isolation thermique extérieure comprend généralement un assemblage de trois parois, une paroi structurelle 3, une paroi isolante 4 et une paroi de parement 5. A titre d'exemple, la paroi structurelle 3 peut être en béton armé ou en brique, ou tout autre matériau. La paroi isolante est réalisée dans un matériau isolant, de type polystyrène expansé, ou laine de roche, ou fibre de bois, ou tout autre matériau. La paroi de parement 5 peut être par exemple en bardage ou une couche d'enduit.

Sur la figure 2A, les termes « extérieur » et « intérieur » désignent respectivement l'extérieur et l'intérieur du bâtiment.

La paroi structurelle 3 est percée d'une ouverture 6 qui forme ici une ouverture pour recevoir une menuiserie de fenêtre 7. Dans un autre exemple de réalisation, l'ouverture peut être une ouverture pour recevoir une porte fenêtre, ou une porte de garage, ou tout autre type de menuiserie. Comme l'illustre la figure 2A, le dormant de la menuiserie 7 est posé en tunnel dans l'ouverture 6 de la paroi structurelle 3.

La figure 2A fait apparaître un cadre isolant 1 équipé d'un caisson de volet roulant 130 selon un mode de réalisation de l'invention. Selon d'autres exemples de réalisation, le cadre isolant de la présente invention peut être équipé d'un store et d'un garde-corps. Sur l'exemple montré sur la figure 1, le cadre isolant 1 comprend outre un exemple d'accessoire 154, par exemple un garde-corps.

Le cadre isolant 1 est agencé en saille sur une face avant 3av de la paroi structurelle 3 du mur 2, tourné vers l'extérieur du bâtiment.

Le cadre isolant 1 comprend un châssis 100 et une façade 200 assemblés ensemble.

Le châssis 100 comprend une face arrière 100ar et une face avant 100v. La face arrière 100ar du châssis est appliquée contre le pourtour de l'ouverture 6 sur une face avant 3av de la paroi structurelle 3 orientée vers l'extérieur du bâtiment. Le châssis 100 est fixé à la paroi structurelle 3 à l'aide des éléments de fixation 102.

En référence aux figures 3A et 3B, la façade 200 comprend une structure porteuse 201 qui est fixée sur la face avant 100av du châssis et un habillage 220. Lorsque le cadre est installé, seul l'habillage 220 est visible depuis l'extérieur du bâtiment comme le montre la figure 1.

La structure porteuse 201 peut être réalisée en matériau rigide résistant à l'humidité atmosphérique, par exemple en acier galvanisé. La structure porteuse 201 comprend une partie horizontale supérieure 210, une partie horizontale inférieure 270, et deux parties verticales latérales 250 s'étendant entre les parties supérieure et inférieure, formant ainsi un cadre rectangulaire 202.

L'habillage 220 est réalisé en matériau isolant thermique comme le PSE ou le bois ou tout autre matériau isolant adéquat. Avantageusement, le matériau est choisi de sorte que la forme peut être façonnée sur mesure pour réaliser une décoration architecturale. Un capteur solaire 214 est positionné sur un plan incliné de la partie supérieure de l'habillage 220. Le capteur 214 est destiné à alimenter une batterie 141 placée dans le caisson 130.

De préférence, l'habillage 220 est collé sur une face avant 201av de la structure porteuse 201.

La face arrière 201ar de la structure porteuse 201 de la façade est munie d'un rebord périphérique 204 disposé le long de la partie inférieure 270 et des deux parties latérales verticales 250. Ainsi, lorsque la structure porteuse 201 est positionnée contre le châssis 100, le rebord périphérique 204 enserre les bords du châssis. Le rebord périphérique 204 présente une forme spécifique adaptée selon le type de plaque de parement qui recouvre la plaque d'isolant thermique du mur afin d'assurer une parfaite étanchéité aux eaux pluviales. La plaque de parement peut être par exemple une couche d'enduit ou un bardage.

La partie horizontale inférieure 270 de la structure porteuse 201 de la façade 200 comprend une encoche 203 destinée à recevoir la traverse inférieure 170 du châssis 100.

La face arrière 201ar de la structure porteuse 201 est en outre munie de deux cornières filantes 206 s'étendant le long des deux parties verticales latérales 250, destinées à solidariser la façade 200 sur le châssis 100 à travers des éléments de fixation 254.

De préférence, la face arrière 201ar de la structure porteuse 201 de la façade 200 est également munie d'un ensemble de réceptacles 205 positionnés sur les parties latérales 250 destinés à accrocher par exemple une balustrade, un barreaudage ou des volets battants. Avantageusement, un rupteur thermique est fixé dans chaque réceptacle 205. Ainsi, des éléments de rupture thermique sont interposés entre le châssis 100 et la façade 200.

Selon l'invention, lorsque le châssis 100 et la façade 200 sont assemblés ensemble, les parois de la partie supérieure de la façade 200 et celle du châssis 100 délimitent un logement pour recevoir le volet roulant, et formant ainsi directement un caisson 130 destiné à recevoir un volet roulant, un store, et d'autres accessoires.

Le caisson 130 qui fait partie intégrante du cadre isolant 1 est agencé en saillie sur la paroi structurelle 3, au-dessus du bord supérieur de l'ouverture 6. Contrairement au précadre de l'état de la technique, le caisson ne réduit donc pas la surface de l'ouverture qui délimite la taille de la baie. En outre, le caisson 130 est disposé en partie au-dessous de la paroi isolante 4 et en partie au-dessous de la paroi de parement 5. Ainsi, lorsque la paroi structurelle 3 du mur est recouverte de la paroi isolante 4 et de la paroi de parement 5, la face avant 100av du châssis 100 est à fleur avec la paroi de parement 5. Le caisson 130 n'est donc pas visible depuis l'extérieur du bâtiment. Seul l'habillage 220 de la façade 200 dépasse l'extérieur du bâtiment comme dans l'exemple de construction montré sur la figure 1. Lorsque le cadre isolant de la présente invention est installé comme l'illustre la figure 2A sur un mur, le caisson 130 est rendu invisible vu de face par la présence de la façade 200. Une telle construction permet d'empêcher l'air extérieur de pénétrer dans le bâtiment en traversant le caisson de volet roulant.

Sur le mode de réalisation illustré sur la figure 2A, la menuiserie comprend par exemple un dormant 7 et un ouvrant de fenêtre, muni d'une vitre (non représenté sur la figure). Le dormant 7 est monté en tunnel dans l'ouverture 6 et prend appui sur le bord intérieur du cadre isolant 1 qui recouvre partiellement le pourtour de l'ouverture 6. Un joint d'étanchéité est placé entre le dormant et le cadre isolant 1.

Dans un autre mode de réalisation, le dormant peut être monté en feuillure dans le cadre isolant 1 et intégralement supporté par le châssis 100 du cadre isolant 1 de telle sorte que le nu intérieur du dormant 7 se trouve en concordance avec le nu extérieur de la paroi structurelle 3. Le dormant 7 est fixé au châssis 100 par vissage de vis depuis le pourtour intérieur du dormant, permettant d'assurer une parfaite étanchéité à l'air. La fixation du dormant par vissage à travers le châssis permet de positionner le dormant à l'intérieur du cadre sur des surfaces rigides formées par la structure du châssis. Le dormant 7 est donc posé sans contact avec la paroi structurelle.

Les figures 4 et 5 montrent respectivement une vue éclatée du cadre isolant de l'invention selon une vue depuis l'extérieur du bâtiment et une vue depuis l'intérieur du bâtiment.

Le châssis 100 est en matériau rigide résistant à l'humidité atmosphérique, par exemple en acier galvanisé. Le châssis 100 comprend une traverse supérieure 110, une traverse inférieure 170 et deux montants latéraux 150. Chaque montant 150 s'étend entre la traverse supérieure 110 et la traverse inférieure 170 pour former un premier cadre rectangulaire 101 destiné à s'appuyer, autour de l'ouverture, contre la face avant 3av de la paroi structurelle 3. La traverse inférieure 170 est recouverte d'un rejingot 176. Lorsque le dormant de la menuiserie est installé dans l'ouverture, le pied du dormant 7 vient recouvrir le bord intérieur du rejingot 176 afin de chasser les eaux pluviales comme l'illustre la figure 2A.

Le châssis 100 et la face avant de la paroi structurelle 3 comprennent des orifices pré-percés aptes à être positionnés en regard les uns des autres pour la fixation du châssis sur la face avant de la paroi structurelle par vissage à travers les orifices avec des éléments de fixation 102.

Le châssis 100 et la structure porteuse 201 de la façade 200 sont assemblés ensemble par des éléments de fixation mécanique 254 (visibles sur la figure 3B) tels que des boulons vissés sur des écrous. La structure porteuse 201 est dimensionnée de manière recouvrir entièrement le châssis 100.

En référence aux figures 6 à 12, le châssis 100 va être décrit plus en détail ci-dessous.

Les montants latéraux 150 présentent chacun une face extérieure 150ext et une face intérieure 150int. La traverse supérieure 110 présente une face extérieure 110ext et une face intérieure 110int. La traverse inférieure 170 présente une face extérieure 170ext et une face intérieure 170int. Les faces extérieures désignent ici une face orientée vers la paroi d'isolant thermique 4 et la paroi de parement 5 du mur lorsque le châssis est installé autour de l'ouverture et les faces intérieures désignent les faces orientées vers l'ouverture.

La traverse inférieure 170 et les montants latéraux 150 sont munis respectivement d'une pluralité de goussets métalliques afin de conférer de la rigidité au châssis. A titre d'exemple, les faces extérieures 151ext des montants latéraux 150 sont munis chacune de quatre goussets métalliques 151. La face extérieure 170ext de la traverse inférieure 170 est munie de quatre goussets métalliques 171 positionnés à intervalle régulier.

Selon l'invention, le châssis 100 comprend des surfaces d'appui et de fixation périphérique 132, 155, 175 pour appliquer et fixer le châssis 100 sur la face avant 3av de la paroi structurelle 3 autour de l'ouverture. La surface d'appui et de fixation supérieure 132 est formée par une paroi verticale intérieure 132 située dans la partie supérieure du châssis 100. La surface d'appui et de fixation latérale 155 est formée par les goussets 151 des montants latéraux. La surface d'appui et de fixation inférieure 175 est formée par les goussets 171 de la traverse inférieure 170. Les surfaces d'appui et de fixation sont munies chacune d'orifices pré-percés 112 qui sont destinés à être positionnés en regard des orifices pré-percés réalisés dans le pourtour de l'ouverture sur la face avant de la paroi structurelle 3 pour la fixation du châssis 100 sur la face avant de la paroi structurelle à travers les orifices.

Le châssis 100 comprend en outre dans sa partie supérieure une paroi horizontale 131 qui s'étend entre les deux montants latéraux 150. Les deux parois horizontale et verticale 131, 132 forment, avec les montants latéraux 150, la traverse supérieure 110 et la partie supérieure 210 de la structure porteuse 201 de la façade 200 un caisson 130 de volet roulant. Ainsi, la structure du cadre isolant de la présente invention permet d'intégrer un caisson tout en préservant la surface pour l'ouvrant. En effet, lorsque le cadre est installé sur la face avant de la paroi structurelle 3, le caisson 130 est en saille sur la face avant de la paroi structurelle et non installé dans l'ouverture ménagée dans la paroi structurelle comme proposé dans l'état de la technique.

Pour pouvoir accéder à l'intérieur du caisson de volet roulant, et en particulier au volet roulant et à son mécanisme d'entraînement, la paroi horizontale 131 est composée d'une paroi horizontale fixe 131F et d'une paroi horizontale amovible 131M qui forme une trappe de visite. Ainsi, le caisson 130 comprend un orifice d'accès au caisson fermé par la paroi horizontale amovible 131M. Sur la figure 8, les faces extérieures des deux parois 131F et 131M sont recouvertes chacune d'une plaque d'isolant thermique 185, 186. En outre, le caisson 130 comporte également trois plaques d'isolation thermique 146, 147, 148 placées dans le caisson. Les plaques 147, 148 sont posées contre les parois des montants latéraux et la paroi verticale 132. La plaque centrale 146 est posée contre la paroi verticale 132, entre les deux plaques 147, 148 comme l'illustre la figure 11.

La paroi horizontale fixe 131F et la paroi horizontale amovible 131M sont en matériau rigide résistant à l'humidité atmosphérique, par exemple en acier galvanisé.

La paroi horizontale fixe 131F comprend un rebord extérieur 133ext formé par un bord courbé qui s'étend le côté le plus long de la paroi fixe 131F.

La trappe de visite formée par la paroi amovible 131M comprend un rebord intérieur 134int et un rebord extérieur 134ext formés par des bords courbés qui s'étendent sur les deux côtés les plus longs de la paroi. La présence de ces rebords a aussi pour fonction d'augmenter la rigidité des parois.

Le caisson comprend un système d'accrochage pour accrocher la paroi horizontale amovible 131M sur la paroi horizontale fixe 131F et un système de fixation pour fixer la paroi horizontale amovible 131M aux montants latéraux 150.

Le système d'accrochage comprend deux pattes inclinées 135F formées par le rebord extérieur 133ext de la paroi fixe 131F et deux crochets 135M formés par le rebord intérieur 134int de la paroi mobile 131M.

Le système de fixation comprend un support de fixation 136 en forme de L couché et un élément de blocage 138 disposés sur les deux côtés de plus courte longueur de la paroi horizontale amovible 131M, un support latéral 137 (visible sur la figure 10) disposé sur chaque montant latéral 150.

Lors de la mise en place de la trappe de visite formée par la paroi amovible 131M pour fermer l'orifice du caisson de volet 130, les deux crochets 135M sont positionnés en regard des parties inclinées 135F et accrochés sur les pattes inclinées 135F tandis que les supports de fixation 136 s'appuient sur les supports latéraux 137 et bloquées en position par l'élément de blocage 138, permettant ainsi de fixer la trappe de visite 131M sur la paroi horizontale fixe 131F et les montants latéraux 150. L'élément de blocage 138 est par exemple un taquet tournant présentant un axe accessible depuis l'extérieur du caisson, et notamment depuis la face extérieure d'une paroi isolante fixée sur la paroi horizontale mobile 131M. L'extrémité de l'axe 138A est visible sur la figure 8.

Il est ainsi possible de libérer ou bloquer en position les éléments de blocage 138 par rapport aux supports latéraux 137 en effectuant une rotation d'un quart de tour de l'axe de l'élément de blocage avec un outil adapté depuis l'extérieur du caisson 130.

Le déplacement de la paroi amovible 131M pour accéder à l'intérieur du caisson 130 consiste donc dans un premier temps d'effectuer une rotation d'un quart de tour aux axes 138A de sorte que les éléments de blocage 138 ne soient plus bloqués par les supports latéraux 137. La paroi mobile 131M est ensuite poussée vers le haut de sorte que les crochets 135M ne soient plus dans les pattes inclinées 135F. La trappe de visite 131M est ensuite déplacée horizontalement vers l'extérieur. Grâce à la combinaison du système de fixation et du système d'accrochage, le déplacement de la trappe de visite 131M nécessite plusieurs étapes, sécurisant ainsi sa fixation au caisson 130.

Avantageusement, le caisson 130 comprend deux câbles de sécurité 139 vissés aux montants latéraux 150 au niveau de la jonction avec les extrémités de la paroi mobile 131M, pour permettre de suspendre la trappe de visite 131M lorsqu'elle qui n'est plus fixée au caisson 130. Pour pouvoir libérer entièrement la paroi mobile 131M, il est nécessaire de libérer les deux câbles de sécurité 139 en dévissant les écrous.

De manière connue, un volet roulant comporte généralement un tablier déplaçable entre une position déployée, dans laquelle le tablier recouvre une fenêtre, et une position relevée, dans laquelle le tablier est enroulé et logé dans le caisson. Pour guider le déplacement du tablier, le bord libre le plus extérieur de chaque montant latéral 150 du châssis 100 est muni d'une coulisse 156.

Avantageusement, la coulisse 156 est une coulisse double telle qu'illustrée sur la figure 10. Il est également possible d'équiper le cadre d'un store.

De préférence, le bord libre le plus extérieur de chaque montant latéral 150 du châssis 100 comprend une encoche 157 pour former un logement pour recevoir les coulisses 156. Ainsi, lorsque la face intérieure 150int des montants latéraux 150 est recouverte d'une plaque d'isolation thermique 184, les coulisses 156 affleurent avec la plaque d'isolant thermique 184, formant une surface continue.

De préférence, le cadre isolant 1 comprend des rupteurs thermiques 158 interposés entre les coulisses 156 et les faces intérieures des montants latéraux 150 pour limiter les ponts thermiques.

Dans la partie inférieure du châssis 100, la traverse inférieure 170 comprend un rebord avant 173 et des goussets métalliques 171. Le nombre de goussets métalliques n'est pas limitatif et est choisi en fonction de la masse totale du cadre isolant et des charges supplémentaires. Le châssis 100 comprend en outre un rejingot 176 en matériau isolant thermique qui recouvre la traverse inférieure 170. Le rejingot 176 dispose d'un profil goutte d'eau 177 sur la face intérieure du rejingot.

Selon un mode de réalisation, le cadre isolant 1 comprend un système de détection d'intrusion et de télésurveillance 140 placé dans le caisson de volet roulant 130 et connecté à un réseau de communication sans fil, ou filaire si nécessaire. Ainsi, il est possible de l'activer à distance.

Le système de détection d'intrusion comprend par exemple un boîtier de détection de mouvement et/ou une caméra 140 fixé sur la paroi mobile 131M. Le système de détection d'intrusion et de télésurveillance est alimenté via un câble 145 par une batterie 141 placée dans le caisson 130. La batterie 141 est par exemple alimentée par un capteur solaire 214 placé sur une partie supérieure de la façade 200. Plus précisément, le capteur solaire 214 est placé sur une face extérieure de la partie supérieure de l'habillage 220. La batterie 141 est également utilisée pour alimenter le mécanisme de volet et/ou store.

Selon un autre mode de réalisation, la batterie 141 peut être également connectée au réseau électrique du bâtiment si la puissance électrique fournie par le capteur solaire est insuffisante pour le fonctionnement.

Selon un mode de réalisation avantageux, les faces extérieures 150ext des montants latéraux 150 comprennent des réceptacles de fixation 152 destinées à fixer un accessoire 154, tel qu'une balustrade, un barreaudage ou une paroi de séparation. Avantageusement, les réceptacles de fixation 152 comportent chacun un logement dans lequel se trouve une pièce filetée réalisée en un matériau isolant thermique 153.

En référence à la figure 11, le caisson 130 est représenté partiellement, avec la traverse supérieure 110, la paroi verticale arrière 132 et la paroi horizontale fixe 131F. Comme le montre la figure 11, le caisson comprend trois plaques d'isolant thermique 146, 147, 148 disposées dans le caisson 130. La plaque centrale 146 est reçue entre la paroi verticale 132 et le rebord longitudinal de la paroi horizontale fixe 131F. Les deux plaques 147, 148 disposées de part et d'autre de la plaque centrale sont plaquées contre la paroi intérieure des montants latéraux. En outre, les faces extérieures de la trappe de visite 131M et de la paroi horizontale fixe 131F sont également couvertes respectivement de plaques d'isolation thermique 185, 186.

Selon la présente invention, la structure du cadre de la présente invention est particulièrement adaptée pour intégrer des plaques d'isolation thermique de manière à rendre le cadre isolant thermique.

Les différentes faces du châssis 100 sont couvertes de plaques d'isolation thermique.

Le châssis 100 comprend deux premières plaques d'isolation thermique latérales 181 fixées sur les faces extérieures de chaque montant latéral 150 du châssis 100, et une plaque d'isolation thermique inférieure 183 fixée sur la face extérieure de la traverse inférieure 170. L'épaisseur des premières plaques d'isolation thermique latérales 181 est ajustée de sorte qu'elles affleurent avec la surface saillante formée par les encoches 157 destinées à recevoir les coulisses. Le cadre isolant 1 peut comprendre deux secondes plaques d'isolation thermique latérales 182 recouvrant les premières plaques d'isolation thermique latérales 181 et les zones des montants latéraux non recouvertes par les premières plaques d'isolation thermique. Ainsi, le chant périphérique extérieur du châssis est enveloppé par les plaques d'isolation thermique permettant une jonction parfaite avec la paroi isolante 4.

Le châssis 100 comprend une plaque d'isolation thermique 176 résistant à l'humidité destinée à couvrir la face avant de la traverse inférieure 170. La plaque d'isolation thermique 176 se présente sous forme de rejingot munie d'un profil de goutte d'eau 177 sur sa face inférieure.

Le châssis 100 comprend deux plaques d'isolation thermique latérales 184 fixées sur les faces intérieures des montants latéraux 150 du châssis 100, une plaque d'isolation thermique 186 fixée sur la face extérieure de la paroi horizontale fixe 131F et une plaque d'isolation thermique 185 fixée sur la face extérieure de la paroi horizontale amovible 131M. Ainsi, le chant périphérique intérieur du châssis est également recouvert entièrement par des plaques d'isolant thermique 176, 184, 185, 186.

La structure porteuse 201 de la façade 200 comprend deux plaques d'isolation thermique latérales 281 fixées sur les chants extérieurs latéraux de chaque partie latérale de la façade 200, une plaque d'isolation thermique supérieure 280 fixée sur le chant extérieur de la partie supérieure 210, une plaque d'isolation thermique inférieure 283 fixée sur le chant extérieur de la partie inférieure 270. Le chant périphérique extérieur de la structure porteuse 201 de la façade 200 est ainsi enveloppé par des plaques d'isolation thermique 280, 281, 283. De préférence, la plaque d'isolation thermique 283 de la partie inférieure 270 comporte un profil goutte d'eau. Le chant périphérique intérieur de la structure porteuse 201 de la façade 200 est également recouvert de plaques d'isolation thermique 284, 285, 286.

Le fait d'envelopper l'extérieur du châssis 100 et de la façade 200 de plaques d'isolation thermique permet d'éliminer le pont thermique contrairement au précadre conventionnel qui est généralement monobloc et réalisé entièrement en matériau métallique au contact direct avec l'air extérieur, source de pont thermique.

La présente invention n'est pas limitée aux exemples et modes de réalisation décrits et représentées, elle est susceptible de nombreuses variantes dans le cadre des revendications annexées.

## Revendications

1. Cadre isolant (1) adapté pour recevoir une menuiserie pour une ouverture ménagée dans une paroi structurelle d'un bâtiment, ledit cadre isolant (1) comprenant :
- un châssis (100) comprenant une traverse supérieure (110), une traverse inférieure (170), deux montants latéraux verticaux (150), chacun des montants latéraux s'étendant entre la traverse supérieure et la traverse inférieure pour former un premier cadre rectangulaire (101),
- une façade (200) composée d'une structure porteuse (201) et d'un habillage (220), la structure porteuse (201) comprenant une partie supérieure (210), une partie inférieure (270) et deux parties verticales latérales (250), chacune des parties verticales latérales s'étendant entre la partie supérieure et la partie inférieure pour former un second cadre rectangulaire (202), la façade (200) étant destinée à être fixée sur la face avant du châssis (100) orientée vers l'extérieur du bâtiment en recouvrant entièrement la face avant du châssis;
- le châssis (100) comprenant une paroi horizontale (131) et une paroi verticale (132) s'étendant entre les deux montants verticaux latéraux de sorte que la traverse supérieure (110), les montants latéraux (150), la paroi horizontale (131), la partie horizontale supérieure (210) et la paroi verticale (132) forment un caisson de logement (130) d'un volet roulant, la traverse inférieure (170), les montants latéraux (150) et la paroi horizontale (131) formant un cadre support configuré pour être appliqué contre le pourtour de l'ouverture sur la face avant de la paroi structurelle orientée vers l'extérieur du bâtiment,
- l'habillage (220) étant réalisé dans un matériau isolant thermique, et le cadre isolant (1) comprenant en outre des plaques d'isolation thermique (146, 147, 148, 176, 181, 182, 183, 184, 185, 186) fixées respectivement dans le caisson de logement (130), sur la traverse inférieure (170), les montants verticaux latéraux (150), et la paroi horizontale (131) du châssis (100), et des plaques d'isolation thermique (281, 284, 280, 285, 283, 286) fixées respectivement sur les parties verticales latérales (250), la partie supérieure (210) et la partie inférieure (270) de la structure porteuse (201) de la façade (200).

2. Cadre selon la revendication 1, comprenant en outre un système de détection d'intrusion et de télésurveillance (140) placé dans le caisson de logement (130), ledit système étant connecté à un réseau de communication au moyen d'une liaison de communication sans fil ou filaire.

3. Cadre selon l'une des revendications 1 à 2, dans lequel le châssis (100) présente une face avant (100av) et une face arrière (100ar), ladite face arrière comprenant des surfaces d'appui (132, 155, 175) destinées à être appliquées et fixées sur la face avant de la paroi structurelle (3) orientée vers l'extérieur du bâtiment autour de l'ouverture (6).

4. Cadre selon la revendication 3, dans lequel les surfaces d'appui (132, 155, 175) comprennent des orifices pré-percés (112) aptes à être positionnés en regard des orifices pré-percés réalisés sur le pourtour de l'ouverture de la paroi structurelle (3) pour la fixation du châssis (100) sur la paroi structurelle par des éléments de fixation (102).

5. Cadre selon l'une des revendications 1 à 4, dans lequel le châssis (100) comprend des goussets métalliques (151, 171) positionnés respectivement sur les montants latéraux (150) et la traverse inférieure (170).

6. Cadre selon l'une des revendications 1 à 5, dans lequel la paroi horizontale (131) comprend une paroi fixe (131F) et une paroi amovible (131M) qui forme une trappe de visite permettant de former une ouverture d'accès au caisson de volet roulant (130).

7. Cadre selon la revendication 6, comprenant un système d'accrochage (135F, 135M) pour accrocher un bord transversal intérieur (134int) de la paroi amovible (131M) sur un bord transversal extérieur (133ext) de la paroi fixe (131F) et un système de fixation (136, 137, 138) pour fixer les bords latéraux de la paroi amovible (131M) aux montants latéraux (150).

8. Cadre selon la revendication 6 ou 7, dans lequel la paroi amovible (131M) est reliée aux montants latéraux (150) par deux câbles de sécurité (139) pour retenir la paroi amovible (131M) lorsqu'elle est en position ouverte.

9. Cadre selon l'une des revendications 1 à 8, dans lequel un bord de chaque montant vertical (150) du châssis (100) comprend une encoche (157) s'étendant dans une direction verticale pour former un logement destiné à recevoir une coulisse (156) du volet roulant.

10. Cadre selon l'une des revendications 1 à 9, comprenant des éléments de rupture de pont thermique (205) interposés entre le châssis (100) et la façade (200).

## Patentansprüche

1. Isolierrahmen (1), der zur Aufnahme eines Fenster- oder Türrahmens für eine Öffnung in einer Gebäudewand geeignet ist, wobei der Isolierrahmen (1) umfasst:
- einen Rahmen (100) mit einem oberen Querträger (110), einem unteren Querträger (170), zwei vertikalen Seitenpfosten (150), wobei sich jeder der Seitenpfosten zwischen dem oberen Querträger und dem unteren Querträger erstreckt, um einen ersten rechteckigen Rahmen (101) zu bilden,
- eine Fassade (200), die aus einer Tragkonstruktion (201) und einer Verkleidung (220) besteht, wobei die Tragkonstruktion (201) einen oberen Teil (210), einen unteren Teil (270) und zwei vertikale Seitenteile (250) umfasst, wobei sich jeder der vertikalen Seitenteile zwischen dem oberen Teil und dem unteren Teil erstreckt, um einen zweiten rechteckigen Rahmen (202) zu bilden, wobei die Fassade (200) dazu bestimmt ist, an der Vorderseite des Rahmens (100) befestigt zu werden, die zur Außenseite des Gebäudes hin ausgerichtet ist, wobei die Vorderseite des Rahmens vollständig bedeckt wird;
- wobei der Rahmen (100) eine horizontale Wand (131) und eine vertikale Wand (132) umfasst, die sich zwischen den beiden vertikalen Seitenpfosten erstrecken, so dass der obere Querträger (110), die Seitenpfosten (150), die horizontale Wand (131), der obere horizontale Teil (210) und die vertikale Wand (132) einen Aufnahmekasten (130) für einen Rolladen bilden, wobei der untere Querträger (170), die Seitenpfosten (150) und die horizontale Wand (131) einen Stützrahmen bilden, der dazu ausgebildet ist, an den Umfang der Öffnung an der Vorderseite der nach außen gerichteten Strukturwand des Gebäudes angelegt zu werden,
- wobei die Verkleidung (220) aus einem wärmeisolierenden Material besteht und der Isolierrahmen (1) ferner Wärmeisolierplatten (146, 147, 148, 176, 181, 182, 183, 184, 185, 186) umfasst, die jeweils im Aufnahmekasten (130), am unteren Querträger (170), den vertikalen Seitenpfosten (150) und der horizontalen Wand (131) des Rahmens (100) befestigt sind, und Wärmeisolierplatten (281, 284, 280, 285, 283, 286), die jeweils an den vertikalen Seitenteilen (250), dem oberen Teil (210) und dem unteren Teil (270) der Tragkonstruktion (201) der Fassade (200) befestigt sind.

2. Rahmen nach Anspruch 1, welcher ferner ein Einbruchmelde- und Fernüberwachungssystem (140) umfasst, das in dem Aufnahmekasten (130) angeordnet ist, wobei das System über eine drahtlose oder drahtgebundene Kommunikationsverbindung mit einem Kommunikationsnetzwerk verbunden ist.

3. Rahmen nach einem der Ansprüche 1 bis 2, wobei der Rahmen (100) eine Vorderseite (100av) und eine Rückseite (100ar) aufweist, wobei die Rückseite Auflageflächen (132, 155, 175) umfasst, die dazu bestimmt sind, an der Vorderseite der Strukturwand (3) angebracht und befestigt zu werden, die um die Öffnung (6) herum nach außen gerichtet ist.

4. Rahmen nach Anspruch 3, wobei die Auflageflächen (132, 155, 175) vorgebohrte Öffnungen (112) aufweisen, die gegenüber den vorgebohrten Öffnungen am Rand der Öffnung der Strukturwand (3) positioniert werden können, um den Rahmen (100) mit Befestigungselementen (102) an der Strukturwand zu befestigen.

5. Rahmen nach einem der Ansprüche 1 bis 4, wobei der Rahmen (100) Metallverstrebungen (151, 171) umfasst, die jeweils an den Seitenpfosten (150) und dem unteren Querträger (170) positioniert sind.

6. Rahmen nach einem der Ansprüche 1 bis 5, wobei die horizontale Wand (131) eine feste Wand (131F) und eine abnehmbare Wand (131M) umfasst, die eine Revisionsklappe bildet, um eine Zugangsöffnung zum Rollladenkasten (130) zu bilden.

7. Rahmen nach Anspruch 6, umfassend ein Einhängesystem (135F, 135M) zum Einhängen einer inneren Querkante (134int) der abnehmbaren Wand (131M) an einer äußeren Querkante (133ext) der feststehenden Wand (131F) und ein Befestigungssystem (136, 137, 138) zum Befestigen der Seitenkanten der abnehmbaren Wand (131 M) an den Seitenpfosten (150).

8. Rahmen nach Anspruch 6 oder 7, wobei die abnehmbare Wand (131 M) mit den Seitenpfosten (150) durch zwei Sicherheitskabel (139) verbunden ist, um die abnehmbare Wand (131 M) zurück zu halten, wenn sie in ihrer geöffneten Position ist.

9. Rahmen nach einem der Ansprüche 1 bis 8, wobei eine Kante jedes vertikalen Pfostens (150) des Rahmens (100) eine Vertiefung (157) aufweist, die sich in vertikaler Richtung erstreckt, um eine Aufnahme für eine Führungsschiene (156) des Rollladens zu bilden.

10. Rahmen nach einem der Ansprüche 1 bis 9, der zwischen dem Rahmen (100) und der Fassade (200) angeordnete thermische Trennelemente (205) umfasst.

## Claims

1. An insulating frame (1) adapted to receive carpentry for an opening provided in a structural wall of a building, said insulating frame (1) comprising:
- a chassis (100) comprising an upper cross member (110), a lower cross member (170), two vertical side uprights (150), each of the side uprights extending between the upper cross member and the lower cross member to form a first rectangular frame (101),
- a facade (200) composed of a carrying structure (201) and a covering (220), the carrying structure (201) comprising an upper part (210), a lower part (270) and two side vertical parts (250), each of the side vertical parts extending between the upper part and the lower part to form a second rectangular frame (202), the facade (200) being intended to be fastened to the front face of the chassis (100) oriented outwardly of the building by completely covering the front face of the chassis;
- the chassis (100) comprising a horizontal wall (131) and a vertical wall (132) extending between the two side vertical uprights such that the upper cross member (110), the side uprights (150), the horizontal wall (131), the upper horizontal part (210) and the vertical wall (132) form a housing box (130) for a rolling shutter, the lower cross member (170), the side uprights (150) and the horizontal wall (131) forming a support frame configured to be applied against the perimeter of the opening on the front face of the structural wall oriented outwardly of the building,
- the covering (220) being made of a thermally insulating material, and the insulating frame (1) further comprising thermal insulation plates (146, 147, 148, 176, 181, 182, 183, 184, 185, 186) respectively fastened in the housing box (130), on the lower cross member (170), the side vertical posts (150), and the horizontal wall (131) of the sash (100), and thermal insulation plates (281, 284, 280, 285, 283, 286) respectively fastened to the side vertical parts (250), the upper part (210) and the lower part (270) of the carrying structure (201) of the facade (200).

2. The frame according to claim 1, further comprising an intrusion detection and remote monitoring system (140) placed in the housing box (130), said system being connected to a communication network by means of a wireless or wired communication link.

3. The frame according to one of claims 1 to 2, wherein the chassis (100) has a front face (100av) and a rear face (100ar), said rear face comprising bearing surfaces (132, 155, 175) intended to be applied and fastened to the front face of the structural wall (3) facing outwardly of the building around the opening (6).

4. The frame according to claim 3, wherein the bearing surfaces (132, 155, 175) comprise pre-drilled ports (112) capable of being positioned facing the pre-drilled ports made on the perimeter of the opening of the structural wall (3) for fastening the chassis (100) to the structural wall by fastening elements (102).

5. The frame according to one of claims 1 to 4, wherein the chassis (100) comprises metal gussets (151, 171) respectively positioned on the side uprights (150) and the lower cross member (170).

6. The frame according to any one of claims 1 to 5, wherein the horizontal wall (131) comprises a fixed wall (131F) and a removable wall (131M) which forms an inspection hatch for forming an access opening to the rolling shutter box (130).

7. The frame according to claim 6, comprising a hooking system (135F, 135M) to hook an internal transverse edge (134int) of the removable wall (131M) onto an external transverse edge (133ext) of the fixed wall (131F) and a fastening system (136, 137, 138) to fasten the side edges of the removable wall (131M) to the side uprights (150).

8. The frame according to claim 6 or 7, wherein the removable wall (131M) is connected to the side posts (150) by two safety cables (139) to retain the removable wall (131M) when in the open position.

9. The frame according to one of claims 1 to 8, wherein an edge of each vertical upright (150) of the chassis (100) comprises a notch (157) extending in a vertical direction to form a housing for receiving a runner (156) of the rolling shutter.

10. The frame according to one of claims 1 to 9, comprising thermal bridge breakage elements (205) interposed between the sash (100) and the facade (200).
